# FASCICULE DE BREVET EUROPEEN

(11) **EP 2 549 340 B1**
(45) Date de publication et mention de la délivrance du brevet: **19.09.2018**
(21) Numéro de dépôt: 11005932.6
(22) Date de dépôt: 20.07.2011
(51) Int. Cl.: G04B 45/00, G04B 47/04, A44C 17/04, G04B 19/10, G04B 19/12, G04B 19/28

(54) **Procédé pour fixer une garniture sur un élément d'habillage horloger et élément d'habillage réalisé selon ce procédé**
Verfahren zum Befestigen eines Besatzes auf einem Uhrenverkleidungselement und nach diesem Verfahren hergestelltes Verkleidungselement
Method for attaching a trim to a clock casing element and casing element manufactured according to said method

(43) Date de publication de la demande: 23.01.2013
(73) Titulaire: The Swatch Group Research and Development Ltd., 2074 Marin (CH)
(72) Inventeur: Grossenbacher, Pascal, CH-2000 Neuchâtel (CH); Froelicher, Thomas, CH-2525 Le Landeron (CH)
(74) Mandataire: Ravenel, Thierry Gérard Louis

(56) Documents cités:
- EP-A1- 0 620 987
- WO-A1-2010/081557
- FR-A1- 2 627 512

## Description

La présente invention est relative à un procédé pour fixer une garniture sur un élément d'habillage horloger revêtu d'une couche métallique déposée galvaniquement et à un élément d'habillage réalisé selon ce procédé.

Lorsqu'il s'agit d'implanter ou d'incorporer une garniture dans un élément d'habillage horloger, et que ce dernier doit être revêtu d'une couche métallique déposée galvaniquement, on commence par percer au moins partiellement l'élément, le trou ainsi formé étant adapté aux dimensions de la garniture à incorporer.

Si, après cette opération on procède au dépôt galvanique, le trou va être obstrué par le dépôt et une nouvelle opération d'usinage du trou sera nécessaire avec risque de rayonnement du dépôt au niveau de l'entrée du trou qui présente alors des bords qui ne sont pas francs, ce qui esthétiquement n'est pas acceptable pour une pièce de haut de gamme.

On connait du document WO2010/081557 un élément d'habillage horloger comportant des garnitures et une couche métallique déposée galvaniquement. On connait également des documents EP0620987 FR2627512 des procédés de sertissage de pierres par électroformage.

Ainsi, le présent procédé, outre qu'il obéit à ce qui est dit au premier paragraphe de cette description, et outre qu'il comprend la première succession des étapes suivantes : fourniture d'un substrat servant d'élément d'habillage, fourniture d'une garniture destinée à être incorporée au substrat et perforation du substrat aux dimensions de la garniture à incorporer, est remarquable en ce qu'on introduit dans le trou ainsi formé un leurre adapté aux dimensions dudit trou, qu'on dépose galvaniquement une couche métallique sur ledit substrat, qu'on procède à la mise à niveau, si nécessaire, de la couche métallique, qu'on retire le leurre du substrat et qu'on introduit la garniture dans le substrat qu'on fixe par exemple par collage.

La présente invention concerne également l'élément d'habillage horloger défini par la revendication 3 du brevet.

Les caractéristiques et avantages de la présente invention ressortiront de la description qui va suivre, faite en regard des dessins annexés et donnant, à titre explicatif, mais nullement limitatif une forme avantageuse de réalisation, dessins dans lesquels :
- la figure 1 montre une coupe radiale dans un substrat servant d'élément d'habillage, ici une lunette de montre,
- la figure 2 montre une garniture à incorporer au substrat, ici une pastille phosphorescente,
- la figure 3 montre le substrat perforé en vue d'y introduire la garniture,
- la figure 4 montre un leurre introduit dans le trou du substrat,
- la figure 5 montre l'opération de dépôt galvanique,
- la figure 6 montre l'opération de mise à niveau du dépôt galvanique,
- la figure 7 montre le substrat débarrassé du leurre et
- la figure 8 montre le substrat terminé muni de sa garniture.

La figure 1 présente un élément d'habillage horloger 2 qu'on appelle substrat dans lequel va être incorporé une garniture. Plus précisément il s'agit là d'une lunette de montre. Une garniture 1 est montrée en figure 2. Il s'agit d'une pastille phosphorescente 6 déposée sous une glace saphir 7, le tout porté par la garniture 1. Une telle pastille est connue sous le nom de luminova (marque déposée). En figure 3, le substrat 2 est perforé de part en part. Selon une variante le trou peut être un trou borgne. Cette perforation comprend plusieurs étages. Les étages 8 et 9 sont destinés à recevoir la pastille 1 et l'étage 10 est pratiqué en vue de recevoir le dépôt galvanique comme on le verra plus loin.

Dans le substrat 2 ainsi perforé on introduit un leurre 5 comme le montre la figure 4. Ce leurre est un insert temporaire et constitue la partie essentielle de la présente invention. Il évite la pénétration du dépôt galvanique futur dans le trou 8, raison pour la quelle le leurre 5 est dimensionné pour s'adapter parfaitement à la géométrie du trou 8 de manière à éviter tout dépôt par infiltration sur le diamètre considéré. Le leurre 5 est réalisé en matière isolante, par exemple en matière plastique. Il peut être obtenu aussi par injection de polyoxyméthylène (POM).

La figure 5 montre l'opération de dépôt galvanique symbolisé par le chiffre 3. Dans le cas où le substrat 2 est métallique, de l'acier ou du laiton par exemple, l'opération d'électrodéposition se réalise sans problème, encore faut-il épargner les zones qui doivent rester sans dépôt, ce qui n'est pas très simple. Dans le cas préféré ici où le substrat est en matière isolante, par exemple de la céramique du type ZrO₂ (dioxyde de zirconium) ou de la matière plastique appropriée, il est nécessaire de revêtir le substrat 2 d'une métallisation qui va précéder l'électrodéposition proprement dite. A cet effet, on peut déposer, par exemple par PVD, une fine couche de chrome (50nm) et d'or (50nm) sur laquelle le dépôt galvanique pourra bien adhérer, ce dépôt pouvant être de l'or du type 5N18. La figure 5 montre que le dépôt 3 peut être irrégulier. Dans ce cas et si nécessaire, on procède à la mise à niveau du dépôt qui ne le laisse subsister qu'à l'endroit voulu, ici ne dépassant pas l'étage 10. La figure 6 montre comment se présente le substrat 2 après la mise à niveau. Cette figure montre aussi que le leurre 5 a été mis au même niveau que le dépôt 3. Cette opération terminée on peut retirer le leurre 5 du substrat 2 en le poussant par l'arrière selon le sens de la flèche A.

La figure 7 montre le substrat 2 débarrassé du leurre 5. Aucune adhérence ne s'étant produite entre la tête du leurre et le dépôt galvanique 3, le pourtour de ce dernier se présente franc et net. On peut alors finalement introduire la garniture 1 dans l'espace ainsi préparé comme cela est montré en figure 8. La garniture est maintenue en place par de la colle appliquée aux endroits marqués 11 sur la figure 8. La garniture peut aussi être fixée par chassage ou une autre méthode de fixation adaptée.

La description qu'on vient de donner met l'accent sur une seule garniture 1, en l'occurrence une pastille phosphorescente équipant une lunette tournante de montre, cette pastille équipant par exemple une montre de plongée destinée à indiquer les paliers de décompression à respecter. Il est clair que plusieurs garnitures pourraient être incorporées de la même façon sur un substrat, par exemple une lunette. On pourrait donc incorporer à ladite lunette douze index indiquant l'heure.

On l'a dit plus haut, la présente invention concerne non seulement le procédé mis en oeuvre pour réaliser un élément d'habillage assorti d'une garniture, mais encore l'élément d'habillage proprement dit exécuté selon ledit procédé, cet élément ou substrat étant fait en matière conductrice, par exemple de l'acier ou en matière non conductrice, par exemple de la céramique. Plus précisément l'élément pris en exemple ici est une lunette de montre, mais ce pourrait être aussi la carrure ou le cadran de la montre. De même la garniture associée à l'élément d'habillage n'est pas limitée à une pastille phosphorescente, mais pourrait être des index d'heure implantés dans une lunette comme suggéré plus haut.

## Revendications

1. Procédé pour fixer une garniture (1) sur un élément (2) d'habillage horloger revêtu d'une couche métallique (3) déposée galvaniquement, comprenant la succession des étapes suivantes :
a) on fournit un substrat (2) servant d'élément d'habillage
b) on fournit une garniture (1) destinée à être incorporée au substrat,
c) on perfore au moins partiellement le substrat (2) aux dimensions de la garniture (1) à incorporer,
d) le procédé étant **caractérisé en ce qu'**on introduit dans le trou (4) ainsi formé un leurre (5) adapté aux dimensions dudit trou (4),
e) on dépose galvaniquement une couche métallique (3) sur le substrat (2),
f) on procède à la mise à niveau, si nécessaire, de la couche métallique (3),
g) on retire le leurre (5) du substrat (2) et
h) on introduit la garniture (1) dans le substrat (2) qu'on fixe par collage ou chassage.

2. Procédé selon la revendication 1, **caractérisé en ce que** le substrat (2) est une matière isolante, que l'étape e) est précédée par une étape de métallisation comprenant une fine couche de chrome et d'or et que la couche métallique (3) déposée galvaniquement est une couche d'or.

3. Elément d'habillage horloger (2) réalisé selon l'un quelconque des procédés définis dans les revendications 1 ou 2, cet élément d'habillage (2) comprenant un substrat (2) pourvu d'un trou traversant (4) à plusieurs étages (8, 9, 10), ledit trou (4) recevant une garniture (1), et l'étage supérieur (10) étant rempli d'un dépôt galvanique (3), **caractérisé en ce que** la surface supérieure du dépôt galvanique (3) et la surface supérieure du substrat (2) au voisinage du trou (4) sont reliées l'une à l'autre sans solution de continuité, et **en ce que** l'espace supérieur défini par l'étage supérieur (10) entre le substrat (2) et ladite garniture est rempli du dépôt galvanique (3).

4. Elément d'habillage selon la revendication 3, **caractérisé en ce que** ledit élément (2) est une lunette de montre.

5. Elément d'habillage selon la revendication 3, **caractérisé en ce que** ledit élément (2) est un cadran de montre.

6. Elément d'habillage selon la revendication 5, **caractérisé en ce que** la garniture (1) est une pastille phosphorescente.

7. Elément d'habillage selon les revendications 5 ou 6, **caractérisé en ce que** la garniture (1) est une série d'index d'heures.

## Patentansprüche

1. Verfahren zum Befestigen einer Verzierung (1) an einem mit einer galvanisch abgelagerten Metallschicht (3) beschichteten Uhrenausstattungselement (2), das die Abfolge der folgenden Schritte umfasst:
a) Bereitstellen eines Substrats (2), das als Ausstattungselement dient,
b) Bereitstellen einer Verzierung (1), die dazu bestimmt ist, in das Substrat eingefügt zu werden, und
c) zumindest teilweises Durchlochen des Substrats (2) mit den Abmessungen der einzubauenden Verzierung (1),
d) wobei das Verfahren **dadurch gekennzeichnet ist, dass** in das so gebildete Loch eine Attrappe (5), die an die Abmessungen des Lochs (4) angepasst ist, eingesetzt wird,
e) auf dem Substrat (2) eine Metallschicht (3) galvanisch abgelagert wird,
f) die Höhe der Metallschicht (3), falls erforderlich, angeglichen wird,
g) die Attrappe (5) aus dem Substrat (2) entnommen wird und
h) die Verzierung (1) in das Substrat (2) eingesetzt und durch Kleben oder Eintreiben befestigt wird.

2. Verfahren nach Anspruch 1, **dadurch gekennzeichnet, dass** das Substrat (2) ein Isoliermaterial ist, dass dem Schritt e) ein Schritt des Metallisierens mit einer dünnen Chrom- oder Goldschicht vorhergeht und dass die galvanisch abgelagerte Metallschicht (3) eine Goldschicht ist.

3. Uhrenausstattungselement (2), das gemäß einem der in den Ansprüchen 1 oder 2 definierten Verfahren hergestellt ist, wobei dieses Ausstattungselement ein Substrat (2) umfasst, das mit einem Durchgangsloch (4) mit mehreren Stufen (8, 9, 10) versehen ist, wobei das Loch (4) eine Verzierung (1) aufnimmt und die obere Stufe (10) mit einer galvanischen Ablagerung (3) gefüllt ist, **dadurch gekennzeichnet, dass** die obere Oberfläche der galvanischen Ablagerung (3) und die obere Oberfläche des Substrats (2) in der Umgebung des Lochs (4) ohne Unterbrechung miteinander verbunden sind und dass der obere Raum, der durch die obere Stufe (10) zwischen dem Substrat (2) und der Verzierung definiert ist, mit der galvanischen Ablagerung (3) gefüllt ist.

4. Ausstattungselement nach Anspruch 3, **dadurch gekennzeichnet, dass** das Element (2) eine Uhrenlünette ist.

5. Ausstattungselement nach Anspruch 3, **dadurch gekennzeichnet, dass** das Element (2) ein Uhrenzifferblatt ist.

6. Ausstattungselement nach Anspruch 5, **dadurch gekennzeichnet, dass** die Verzierung (1) ein phosphoreszierendes Plättchen ist.

7. Ausstattungselement nach den Ansprüchen 5 oder 6, **dadurch gekennzeichnet, dass** die Verzierung (1) eine Reihe von Stundenindizes ist.

## Claims

1. Method for securing a decoration (1) to an external timepiece element (2) coated with a galvanically deposited metallic layer (3), including the following series of steps:
a) taking a substrate (2) used as external element;
b) taking a decoration (1) for incorporation into the substrate;
c) at least partially perforating the substrate (2) to the dimensions of the decoration (1) to be incorporated;
d) the method being **characterized in that** a dummy part (5), adapted to the dimensions of hole thereby formed (4) is inserted into the hole (4),
e) a metallic layer (3) is galvanically deposited on the substrate (2)
f) if necessary, the metallic layer (3) is then levelled,
g) the dummy part (5) is removed from the substrate (2) and
h) the decoration (1) is inserted into the substrate (2) which is secured by adhesive bonding or is driven therein.

2. Method according to claim 1, **characterized in that** the substrate (2) is an insulating material, **in that** step e) is preceded by a metallising step including a fine layer of chromium and gold and **in that** the galvanically deposited metallic layer (3) is a gold layer.

3. External timepiece (2) element made in accordance with any of the methods defined in claims 1 or 2 said external element (2) including a substrate (2) provided with a through hole (4) with several steps (8, 9, 10) said hole (4) accommodating a decoration (1) and the upper step (10) being filled with a galvanic deposit (3), **characterized in that** upper surface of said galvanic deposit (3) and the upper surface of the substrate (2) in the vicinity of hole (4) are flush with each other and **in that** the upper space defined by the upper step (10) between the substrate (2) and said decoration is filled with said galvanic deposit (3).

4. External element according to claim 3, **characterized in that** said element is a watch bezel.

5. External element according to claim 3, **characterized in that** said element (2) is a watch dial.

6. External element according to claim 5, **characterized in that** the decoration (1) is a phosphorescent disc.

7. External element according to claims 5 or 6, **characterized in that** the decoration (1) is series of hour symbols.
